# EUROPÄISCHE PATENTSCHRIFT

(11) **EP 1 230 321 B1**
(45) Veröffentlichungstag und Bekanntmachung des Hinweises auf die Patenterteilung: **04.05.2005**
(21) Anmeldenummer: 00967643.8
(22) Anmeldetag: 02.09.2000
(51) Int. Cl.: C10B 27/06

(54) **VERFAHREN UND VORRICHTUNG ZUR ABLEITUNG VON HEISSEN KOKSOFENROHGASEN**
METHOD AND DEVICE FOR EVACUATING HOT RAW GASES FROM COKE OVENS
PROCEDE ET DISPOSITIF POUR EVACUER DES GAZ BRUTS CHAUDS DE FOURS A COKE

(30) Priorität: 22.10.1999 DE 19951191
(43) Veröffentlichungstag der Anmeldung: 14.08.2002
(73) Patentinhaber: Uhde GmbH, 44141 Dortmund (DE)
(72) Erfinder: SCHUMACHER, Ralf, 58135 Hagen (DE); TOLL, Hermann, 45239 Essen (DE); WORBERG, Rainer, 46244 Bottrop (DE)
(74) Vertreter: Albrecht, Rainer Harald, Dr.-Ing.
(86) Internationale Anmeldenummer: PCT/EP2000/008577
(87) Internationale Veröffentlichungsnummer: WO 2001/030940

(56) Entgegenhaltungen:
- BE-A- 401 924
- DE-A- 2 733 785
- DE-C- 339 931
- DE-C- 800 571
- FR-A- 565 785
- GB-A- 376 606
- GB-A- 403 206
- US-A- 1 524 098
- US-A- 1 542 065

## Beschreibung

Die Erfindung betrifft ein Verfahren zur Ableitung von heißen Rohgasen, die bei einer Verkokung in den Ofenkammern einer Koksofenbatterie entstehen.

Der technologische Wandel in der Stahlindustrie, insbesondere die zunehmende Anwendung von Stranggussverfahren und Dünnbettgießverfahren, hat zu einer deutlichen Verringerung des Energieverbrauches im Stahlwerk geführt. Für Koksofengas, das in der Vergangenheit für Wärme- und Glühofen eingesetzt wurde, muss eine technische und wirtschaftliche Verwendung gefunden werden, die sich z. B. in Form der Verstromung anbietet. Bisherige Bemühungen, die bei einer Verkokung entstehenden heißen Rohgase unter Ausnutzung ihres physikalischen Wärmeinhaltes einer weiteren Verwendung zuzuführen, sind am Problem der Druckhaltung in den Ofenkammern der Koksofenbatterie gescheitert.

Die Druckschrift DE-A 27 33 785 beschreibt ein Verfahren zur Weiterverarbeitung von Koksofengas, bei dem man das aus der Koksofenbatterie kommende heiße Koksofengas direkt, d. h. ohne Kühlung, der partiellen Oxidation mit Hilfe von Sauerstoff, mit Sauerstoff angereicherter Luft oder anderen Sauerstoff enthaltenden Gasgemischen unterwirft und spaltet und damit ein kohlenmonoxid- und wasserstoffreiches Spaltgas, insbesondere für die Verwendung als Reduktionsgas in einem Schachtofen zur Direktreduktion von Eisenerz, umwandelt.

Der Erfindung liegt die Aufgabe zugrunde, ein Verfahren anzugeben, mit dem die bei der Verkokung in den Ofenkammern entstehenden heißen Rohgase ohne weitere Behandlung und ohne Absenkung der Rohgastemperatur einer vollständigen Verbrennung oder Spaltung zugeführt werden können, und zwar ohne dass der Verkokungsvorgang in den Ofenkammern dadurch beeinflusst wird. Insbesondere soll in den Ofenkammern stets ein vorgegebener, konstanter Kammerdruck gewährleistet sein.

Gegenstand der Erfindung und Lösung dieser Aufgabe ist ein Verfahren zur Ableitung von heißen Rohgasen, die bei einer Verkokung in den Ofenkammern einer Koksofenbatterie entstehen, wobei
die Rohgase mit einer Temperatur von 600 bis 1000 °C aus den Ofenkammern abgezogen und ohne Absenkung der Rohgastemperatur in eine Heißvorlage eingeleitet werden,
der Druck in den Ofenkammern gemessen und unabhängig von dem Druckniveau der Heißvorlage durch Absperr- und Drosselorgane geregelt wird, die in den heißen Gasströmen zwischen dem Rohgasauslass der Ofenkammern und der Heißvorlage angeordnet sind und deren Stellung in Abhängigkeit des in der zugeordneten Ofenkammer gemessenen Druckes gesteuert wird, und
dass Gas aus der Heißvorlage einer Dampfkesselfeuerung oder einem Spaltreaktor zugeführt wird.

Erfindungsgemäß wird die heiße Vorlage unter einem leichten Unterdruck, der bei einer Druckabsenkung bis etwa 10 mbar (100 mm WS (Wassersäule)) gegenüber Atmosphärendruck entsprechen kann, gehalten, wobei der in den Ofenkammern erforderliche Gasdruck durch die im heißen Gasstrom am Rohgasauslass der Ofenkammern angeordneten Absperr- und Drosselorgane geregelt wird. Im Rahmen der Erfindung liegt es auch, dass die Heißvorlage bei einem gegenüber Atmosphärendruck erhöhten Druck betrieben wird. Die Absperr- und Drosselorgane müssen den hohen Gastemperaturen zwischen 600 und 1000 °C standhalten und weisen Drosselkörper aus einem hochtemperaturbeständigen keramischen und/oder metallischen Material auf.

Der Öffnungsquerschnitt der Absperr- und Drosselorgane wird über den Betriebsdruck in den Ofenkammern gesteuert. An den Ofenkammern wird ein Druckimpuls abgenommen und mit einem Sollwert verglichen.

Nach Maßgabe der Soll/Istwert-Abweichungen werden die Stellbewegungen der Absperr- und Drosselorgane gesteuert. Im Rahmen der Erfindung liegt es dabei auch, bei bestimmten Betriebszuständen einzelne Ofenkammern durch Schließen der betreffenden Einrichtungen von der Heißvorlage zu trennen, insbesondere um den Zutritt von Luft oder sauerstoffhaltigen Gasgemischen in die Heißvorlage zu unterbinden.

Da das Rohgas ohne Absenkung der Rohgastemperatur der weiteren Verwendung zugeführt wird, wird nicht nur die im Rohgas gebundene chemische Energie, sondern auch die fühlbare Wärme genutzt. Die mit den Rohgasen aus den Ofenkammemausgetragene fühlbare Wärme entspricht ca. 20% der Verkokungswärme bzw. rund 500 kJ pro kg Einsatzkohle, die nach dem erfindungsgemäßen Verfahren zusätzlich genutzt werden kann. Durch das erfindungsgemäße Verfahren entfallen Gasbehandlungs- und Abwasserbehandlungsanlagen und kann eine Koksofenbatterie folglich so betrieben werden, dass lediglich zwei Produkte, nämlich zum einen Koks und zum anderen elektrischer Strom oder Synthese-/Reduktionsgas, entstehen. Das erfindungsgemäße Verfahren eignet sich zur Anwendung bei Horizontalkammeröfen, wobei die aus dieser Technik bekannten Vorteile, wie hohes Koksausbringen, gleichmäßige Koksqualität und hohe Leistungsdichte in vollem Umfang erhalten bleiben.

Gegenstand der Erfindung ist auch eine Koksofenbatterie zur Durchführung des beschriebenen Verfahrens mit
mehreren Ofenkammer, die einen Rohgasauslass in der Ofendecke aufweisen,
einer Heißvorlage zur Ableitung heißer Rohgase, die bei einer Verkokung in den Ofenkammern entstehen, und
Einrichtungen zur Rohgasführung, welche die Rohgasauslässe mit der Heißvorlage verbinden,
wobei die Einrichtungen zur Rohgasführung jeweils ein Absperr- und Drosselorgan mit zugeordnetem Stellantrieb aufweisen und wobei die Stellantriebe in Abhängigkeit des in der Ofenkammer gemessenen Druckes steuerbar sind und dadurch ein von einem Betrieb der Heißvorlage unabhängiger Druck in den Ofenkammern einstellbar ist und wobei die Absperr- und Drosselorgane einen Drosselkörper aus hochtemperaturbeständigem keramischen und/oder metallischen Material aufweisen. Die Absperr- und Drosselkörper sind jeweils in einem Ventilgehäuse angeordnet, dessen Einlassstutzen an den Rohgasauslass der Ofenkammer angeschlossen ist und dessen Auslassstutzen mit der Heißvorlage verbunden ist.

Für die konstruktive Ausgestaltung des Absperr- und Drosselorgans ergeben sich verschiedene konstruktive Möglichkeiten. Gemäß einer ersten Ausführungsform ist das Absperr- und Drosselorgan als Drehschieber ausgeführt, dessen Drehachse mit dem Einlassstutzen des Ventilgehäuses fluchtet und dessen Unterseite keilförmig ausgebildet ist. In einer Schließstellung versperrt der Drehschieber die Öffnung des Auslassstutzens. Mit einer Stellbewegung des Drehschiebers wird ein von der keilförmigen Fläche begrenzter Strömungsweg zwischen dem Einlassstutzen und dem Auslassstutzen freigegeben. An den Drosselkörper des Drehschiebers ist zweckmäßig eine obere Lagerplatte angeschlossen, die auf einer ringförmigen Stützfläche des Ventilgehäuses aufliegt und an dieser geführt ist.

Gemäß einer zweiten Ausführung weist das Absperr- und Drosselorgan einen axial verstellbaren kolbenförmigen Drosselkörper auf, dessen Stellachse mit dem Auslassstutzen des Ventilgehäuses fluchtet. Die Stirnseite des Drosselkörpers ist mit einer kegelförmigen Sitzfläche ausgebildet, die gegen eine auslassseitige konische Ringfläche des Ventilgehäuses bewegbar ist. Der kolbenförmige Drosselkörper ist horizontal in einem zylindrischen Gehäuseabschnitt des Ventilgehäuses linear und um die Stellachse rotierend geführt. Die Verstellung des Drosselkörpers erfolgt durch einen geeigneten Stellantrieb, wie z. B. eine von einem Elektromotor angetriebene Spindel.

Eine dritte Ausführung der Erfindung sieht vor, dass das Absperr- und Drosselorgan einen kegelförmigen Drosselkörper aufweist, dessen Stellachse mit dem Einlassstutzen des Ventilgehäuses fluchtet. Der Drosselkörper ist gegen eine einlassseitige konische Ringfläche des Ventilgehäuses bewegbar. Der Drosselkörper wird durch einen geeigneten Verstellmechanismus vertikal und um die Vertikalachse rotierend bewegt.

Bei allen konstruktiven Ausführungen des Absperr- und Drosselorgans ist das Ventilgehäuse zweckmäßig mit einer seitlichen, von einem Deckel verschlossene Inspektionsöffnung versehen.

Im folgenden wird die Erfindung anhand einer lediglich ein Ausführungsbeispiel darstellenden Zeichnung erläutert. Es zeigen schematisch
- Fig. 1a und 1b: eine Einrichtung zur Rohgasführung, welche einen Rohgasauslass an der Ofendecke einer Koksofenbatterie mit einer Heißvorlage verbindet, in verschiedenen Funktionsstellungen,
- Fig. 2 und 3: weitere Ausführungen der erfindungsgemäßen Einrichtung.

Die in den Figuren dargestellten Einrichtungen dienen zur Ableitung von heißen Rohgasen, die bei einer Verkokung in den Ofenkammern 1 einer Koksofenbatterie entstehen. Die mit einer Temperatur von ca. 800 °C aus den Ofenkammern 1 austretenden Rohgase werden in eine Heißvorlage 2 eingeleitet, die im Saugbetrieb mit einem Unterdruck von 2 bis 5 mbar (20 bis 50 mm WS (Wassersäule)) gegenüber Atmosphärendruck betrieben wird. Das Gas aus der Heißvorlage 2 wird einer Dampfkesselfeuerung zugeführt und vollständig verbrannt oder in einem Spaltreaktor zu einem synthese- oder Reduktionsgas umgewandelt. Der in den Ofenkammern 1 erforderliche Gasdruck für den Verkokungsprozeß wird durch die in den Figuren dargestellten Einrichtungen unabhängig vom Druckniveau der Heißvorlage 2 sichergestellt.

Die in den Figuren dargestellten Einrichtungen zur Rohgasführung weisen in ihrem grundsätzlichen Aufbau jeweils ein Absperr- und Drosselorgan 3 mit zugeordnetem Stellantrieb 4 auf. Der Stellantrieb 4 ist in Abhängigkeit des in der Ofenkammer 1 gemessenen Druckes steuerbar, so daß ein von einem Druckniveau der Heißvorlage 2 unabhängiger Druck in den Ofenkammern 1 eingestellt werden kann. Mit den Einrichtungen ist es auch möglich, einzelne Ofenkammern von der Heißvorlage zu trennen.

Die Absperr- und Drosselorgane 3 weisen einen Drosselkörper 5 aus hochtemperaturbeständigem keramischen und/oder metallischen Material auf und sind jeweils in einem auf der Ofendecke 6 angeordneten Ventilgehäuse 7 angeordnet, dessen Einlaßstutzen 8 an den Gasauslaß in der Ofendecke 6 angeschlossen ist und dessen rechtwinklig angeordneter Auslaßstutzen 9 mit der Heißvorlage 2 verbunden ist. Bei der in den Figuren 1a und 1b dargestellten Ausführung ist das Absperr- und Drosselorgan 3 als Drehschieber ausgeführt, dessen Drehachse mit dem Einlaßstutzen 8 des Ventilgehäuses 7 fluchtet und dessen Unterseite 10 keilförmig ausgebildet ist. In der in Fig. 1b dargestellten Schließstellung versperrt der Drehschieber die Öffnung des Auslaßstutzens 9. Mit einer Stellbewegung des Drehschiebers kann ein von der keilförmigen Fläche begrenzter Strömungsweg zwischen dem Einlaßstutzen 8 und dem Auslaßstutzen 9 freigegeben werden (Fig. 1a). Der Querschnitt des Strömungsweges ist abhängig von dem Drehwinkel des Drehschiebers. Zur Lagerung des Drehschiebers ist an den Drosselkörper 5 oberseitig eine Lagerplatte 11 angeschlossen, die auf einer ringförmigen Stützfläche des Ventilgehäuses 7 aufliegt und an dieser geführt ist. Der Stellantrieb 4 besteht aus einem Schrittmotor, der von einer nicht dargestellten Steuereinrichtung angesteuert wird.

Bei der in Fig. 2 dargestellten Ausführung weist das Absperr- und Drosselorgan 3 einen axial verstellbaren und um die Stellachsen rotierenden kolbenförmigen Drosselkörper 5 auf, dessen Stellachse mit dem Auslaßstutzen 9 des Ventilgehäuses 7 fluchtet. Die Stirnseite des Drosselkörpers ist mit einer kegelförmigen Sitzfläche 12 ausgebildet, die gegen eine auslaßseitige konische Ringfläche 13 des Ventilgehäuses 7 bewegbar ist. Der kolbenförmige Drosselkörper 5 ist in einem zylindrischen Gehäuseabschnitt 14 des Ventilkörpers geführt. Als Stellmittel ist an den Drosselkörper eine Spindel 15 angeschlossen, die an ihrem antriebsseitigen Ende den Stellantrieb 4 durchfaßt.

Bei der in Fig. 3 dargestellten Ausführung weist das Absperr- und Drosselorgan 3 einen axial verstellbaren kegelförmigen Drosselkörper 5 auf, dessen Stellachse mit dem Einlaßstutzen 8 des Ventilgehäuses 7 fluchtet. Der Drosselkörper 5 ist mit einer linearen Stellbewegung und einer zusätzlichen Rotationsbewegung gegen eine einlaßseitige konische Ringfläche 13 des Ventilgehäuses 7 bewegbar und an einer Spindel 15, deren antriebsseitiges Ende den Stellantrieb 4 durchfaßt, hängend befestigt.

Das Ventilgehäuse der in den Figuren 2 und 3 dargestellten Einrichtungen ist mit einer seitlichen, von einem Deckel 16 verschlossenen Inspektionsöffnung versehen.

## Patentansprüche

1. Verfahren zur Ableitung von heißen Rohgasen, die bei einer Verkokung in den Ofenkammern einer Koksofenbatterie entstehen, wobei
die Rohgase mit einer Temperatur von 600 bis 1000 °C aus den Ofenkammern abgezogen und ohne Absenkung der Rohgastemperatur in eine Heißvorlage eingeleitet werden,
der Druck in den Ofenkammern gemessen und unabhängig von dem Druckniveau der Heißvorlage durch Absperrund Drosselorgane geregelt wird, die in den heißen Gasströmen zwischen dem Rohgasauslaß der Ofenkammern und der Heißvorlage angeordnet sind und deren Stellung in Abhängigkeit des in der zugeordneten Ofenkammer gemessenen Druckes gesteuert wird, und
das Gas aus der Heißvorlage einer Dampfkesselfeuerung oder einem Spaltreaktor zugeführt wird.

2. Verfahren nach Anspruch 1, wobei die Heißvorlage bei einem gegenüber Atmosphärendruck reduzierten Druck betrieben wird.

3. Verfahren nach Anspruch 1, wobei die Heißvorlage bei einem gegenüber Atmosphärendruck erhöhten Druck betrieben wird.

4. Koksofenbatterie zur Durchführung des Verfahrens nach einem der Ansprüche 1 bis 3 mit
mehreren Ofenkammern (1), die einen Rohgasauslaß in der Ofendecke (6) aufweisen,
einer Heißvorlage (2) zur Ableitung heißer Rohgase, die bei einer Verkokung in den Ofenkammern (1) entstehen, und
Einrichtungen zur Rohgasführung, welche die Rohgasauslässe mit der Heißvorlage (2) verbinden,
wobei die Einrichtungen zur Rohgasführung jeweils ein Absperr- und Drosselorgan (3) mit zugeordnetem Stellantrieb (4) aufweisen und wobei die Stellantriebe (4) in Abhängigkeit des in der Ofenkammer (1) gemessenen Druckes steuerbar sind und dadurch ein von einem Betrieb der Heißvorlage (2) unabhängiger Druck in den Ofenkammern (1) einstellbar ist und wobei
die Absperr- und Drosselorgane (3) einen Drosselkörper (5) aus hochtemperaturbeständigem keramischen und/oder metallischen Material aufweisen.

5. Koksofenbatterie nach Anspruch 4, wobei das Absperrund Drosselorgan (3) als Drehschieber ausgeführt ist, dessen Drehachse mit einem Einlaßstutzen (8) des Ventilgehäuses (7) fluchtet und dessen Unterseite (10) keilförmig ausgebildet ist, wobei der Drehschieber in einer Schließstellung die Öffnung eines Auslaßstutzens (9) versperrt und wobei mit einer Stellbewegung des Drehschiebers ein von der keilförmigen Fläche (10) begrenzter Strömungsweg zwischen dem Einlaßstutzen (8) und dem Auslaßstutzen (9) freigebbar ist.

6. Koksofenbatterie nach Anspruch 5, wobei an dem Drosselkörper (5) des Drehschiebers eine oberseitige Lagerplatte (11) angeschlossen ist, die auf einer ringförmigen Sitzfläche des Ventilgehäuses (7) aufliegt.

7. Koksofenbatterie nach Anspruch 5 oder 6, wobei das Absperr- und Drosselorgan (3) einen axial verstellbaren kolbenförmigen Drosselkörper (5) aufweist, dessen Stellachse mit einem Auslaßstutzen (9) des Ventilgehäuses (7) fluchtet, und wobei die Stirnseite des Drosselkörpers (5) mit einer kegelförmigen Sitzfläche (12) ausgebildet ist, die gegen eine auslaßseitige konische Ringfläche (13) des Ventilgehäuses (7) bewegbar ist.

8. Koksofenbatterie nach Anspruch 7, wobei der kolbenförmige Drosselkörper (5) in einem zylindrischen Gehäuseabschnitt (14) des Ventilgehäuses linear beweglich und um die Stellachse rotierend geführt ist.

9. Koksofenbatterie nach Anspruch 4, wobei das Absperrund Drosselorgan (3) einen kegelförmigen Drosselkörper (5) aufweist, dessen Stellachse mit dem Einlaßstutzen (8) des Ventilgehäuses (7) fluchtet, und wobei der Drosselkörper (5) mit einer linearen sowie um die Stellachse rotierenden Stellbewegung gegen eine einlaßseitige konische Ringfläche (13) des Ventilgehäuses (7) bewegbar ist.

## Claims

1. A method for drawing off hot raw gases produced during coking in the furnace chambers of a coke furnace block, wherein
the raw gases at a temperature of 600 to 1000°C are drawn off from the furnace chambers and fed into a hot collecting main without reducing the raw gas temperature,
the pressure in the furnace chambers is measured and is regulated independently of the pressure level of the hot collecting main by means of shut-off or throttle units arranged in the hot gas flows between the raw gas outlet of the furnace chambers and the hot collecting main and whose position is controlled depending on the pressure measured in the associated furnace chamber, and
the gas from the hot collecting main is fed to a boiler firing or a cracking reactor.

2. The method according to claim 1, wherein the hot collecting main is operated at a reduced pressure compared with atmospheric pressure.

3. The method according to claim 1, wherein the hot collecting main is operated at an elevated pressure compared with atmospheric pressure.

4. A coke furnace block for implementing the method according to any one of claims 1 to 3 comprising
a plurality of furnace chambers (1) which have a raw gas outlet in the furnace ceiling (6),
a hot collecting main (2) for drawing off hot raw gases formed during a coking process in the furnace chambers (1) and
devices for raw gas guidance which connect the raw gas outlets to the hot collecting main (2),
wherein the devices for raw gas guidance each have a shut-off and throttle unit (3) with associated actuator (4) and wherein the actuators (4) can be controlled depending on the measured pressure in the furnace chamber (1) and a pressure independent of an operation of the hot collecting main (2) can thereby be adjusted in the furnace chamber (1) and wherein
the shut-off and throttle units (3) have a throttle member (5) made of high-temperature-resistant ceramic and/or metallic material.

5. The coke furnace block according to claim 4, wherein the shut-off and throttle unit (3) is executed as a rotary slide valve whose axes of rotation are in alignment with an inlet connecting piece (8) of the valve housing (7) and whose underside (10) is constructed as wedge-shaped, wherein the rotary slide valve blocks the opening of an outlet connecting piece (9) in a closed position and wherein a flow path delimited by the wedge-shaped surface (10) between the inlet connecting piece (8) and the outlet connecting piece (9) can be released by an adjusting movement of the rotary slide valve.

6. The coke furnace block according to claim 5, wherein a top mounting plate (11) is connected to the throttle member (5) of the rotary slide valve, which mounting plate rests on a ring-shaped seating surface of the valve housing (7).

7. The coke furnace block according to claim 5 or 6, wherein the shut-off and throttle unit (3) has an axially adjustable piston-shaped throttle member (5) whose axis of adjustment is in alignment with an outlet connecting piece (9) of the valve housing (7) and wherein the front of the throttle member (5) is constructed with a spherical seating surface (12) which can be moved towards a conical annular surface (13) of the valve housing (7) on the outlet side.

8. The coke furnace block according to claim 7, wherein the piston-shaped throttle member (5) can move linearly in a cylindrical housing section (14) of the valve housing and is guided in a rotating fashion about the axis of adjustment.

9. The coke furnace block according to claim 4, wherein the shut-off and throttle unit (3) has a conical throttle member (5) whose axis of adjustment is in alignment with the inlet connecting piece (8) of the valve housing (7) and wherein the throttle member (5) can move with a linear adjusting movement and with a rotating adjusting movement about the axis of adjustment towards a conical annular surface (13) of the valve housing (7) on the inlet side.

## Revendications

1. Procédé en vue de dériver des gaz bruts chauds qui sont générés lors d'une cokéfaction dans les chambres du four d'une batterie de fours à coke,
les gaz chauds étant retirés des chambres du four à une température comprise entre 600 et 1000°C et étant introduits sans diminution de la température des gaz chauds dans un barillet chaud,
la pression étant mesurée dans les chambres du four et réglée indépendamment du niveau de pression du barillet chaud par des éléments de blocage et d'étranglement qui sont disposés dans les courants de gaz chauds entre la sortie de gaz chauds des chambres du four et le barillet chaud et dont la position est commandée en fonction de la pression mesurée dans la chambre du four associée, et
le gaz étant alimenté à partir du barillet chaud d'un chauffage de chaudière de vapeur ou d'un réacteur à fission.

2. Procédé selon la revendication 1, le barillet chaud étant exploité à une pression réduite par rapport à la pression atmosphérique.

3. Procédé selon la revendication 1, le barillet chaud étant exploité à une pression accrue par rapport à la pression atmosphérique.

4. Batterie de fours à coke en vue de la réalisation du procédé selon l'une quelconque des revendications 1 à 3 comprenant
plusieurs chambres du four (1) qui présentent une sortie de gaz chauds dans le couvercle du four (6).
un barillet chaud (2) en vue de dériver des gaz bruts chauds qui sont générés lors d'une cokéfaction dans les chambres du four (1), et
des dispositifs en vue du guidage des gaz chauds qui relient les sorties de gaz chauds au barillet chaud (2),
les dispositifs en vue du guidage des gaz chauds présentant à chaque fois un élément de blocage et d'étranglement (3) avec un vérin associé (4) et les vérins (4) pouvant être commandés en fonction de la pression mesurée dans la chambre du four (1) et une pression indépendante d'une exploitation du barillet chaud (2) pouvant ainsi être réglée dans les chambres du four (1) et
les éléments de blocage et d'étranglement (3) présentant un corps d'étranglement (5) en un matériau céramique et/ou métallique résistant aux températures élevées.

5. Batterie de fours à coke selon la revendication 4, l'élément de blocage et d'étranglement (3) étant réalisé en tant que tiroir rotatif dont l'axe de rotation est en affleurement avec une tubulure d'entrée (8) de la boîte à soupape (7) et dont le côté inférieur (10) est réalisé en forme de clavette, le tiroir rotatif bloquant dans une position de fermeture l'ouverture d'une tubulure de sortie (9) et une course d'écoulement limitée par la surface (10) en forme de clavette pouvant être débloquée entre la tubulure d'entrée (8) et la tubulure de sortie (9) avec un mouvement de réglage du tiroir rotatif.

6. Batterie de fours à coke selon la revendication 5, une plaque d'appui (11) du côté supérieur qui repose sur une surface d'appui annulaire de la boîte à soupape (7) étant raccordée au corps d'étranglement (5) du tiroir rotatif.

7. Batterie de fours à coke selon la revendication 5 ou 6, l'élément de blocage et d'étranglement (3) présentant un corps d'étranglement (5) en forme de piston pouvant être déplacé dont l'axe de réglage est en affleurement avec une tubulure de sortie (9) de la boîte à soupape (7) et la face frontale du corps d'étranglement (5) étant réalisée avec une surface d'appui conique (12) qui est mobile contre une surface annulaire conique (13) du côté de la sortie de la boîte à soupape (7).

8. Batterie de fours à coke selon la revendication 7, le corps d'étranglement (5) en forme de piston étant guidé de manière mobile linéaire dans une portion de boîte cylindrique (14) de la boîte à soupape et à rotation autour de l'axe de réglage.

9. Batterie de fours à coke selon la revendication 4, l'élément de blocage et d'étranglement (3) présentant un corps d'étranglement conique (5) dont l'axe de réglage est en affleurement avec la tubulure de sortie (8) de la boîte à soupape (7) et le corps d'étranglement (5) étant mobile contre une surface annulaire conique (13) du côté de l'entrée de la boîte à soupape (7) avec un mouvement de réglage linéaire ainsi que rotatif autour de l'axe de réglage.
